# EUROPÄISCHE PATENTSCHRIFT

(11) **EP 0 953 999 B1**
(45) Veröffentlichungstag und Bekanntmachung des Hinweises auf die Patenterteilung: **18.06.2003**
(21) Anmeldenummer: 99107445.1
(22) Anmeldetag: 27.04.1999
(51) Int. Cl.: H01H 1/34

(54) **Verfahren zur Einstellung eines Kontaktabstandes**
Procedure for adjusting a contact distance
Procédure pour ajuster une distance de contact

(30) Priorität: 28.04.1998 DE 29807643 U
(43) Veröffentlichungstag der Anmeldung: 03.11.1999
(62) Teilanmeldung aus: 02019161.5
(73) Patentinhaber: TRW Automotive Safety Systems GmbH & Co. KG, 63743 Aschaffenburg (DE)
(72) Erfinder: Schrammek, Manfred Dr., 63768 Hösbach (DE); Hirzmann, Guido, 63877 Sailauf (DE); Christ, Michael, 55452 Hergenfeld (DE)
(74) Vertreter: Degwert, Hartmut, Dipl.-Phys.

(56) Entgegenhaltungen:
- WO-A-97/42643
- GB-A- 2 072 057
- US-A- 3 069 516
- US-A- 4 212 101
- US-A- 5 339 059

## Beschreibung

Die Erfindung betrifft ein Verfahren zur Einstellung einer elektrischen Schaltanordnung mit einem Paar elektrischer Kontakte auf einen vorbestimmten Kontaktabstand und eine elektrische Schaltanordnung mit einem Paar elektrischer Kontakte, deren Kontaktabstand zueinander einstellbar ist.

Die Einstellung bestimmter, vorgegebener Kontaktabstände kann vielfach erst bei der Endmontage vorgenommen werden, weil bei der Herstellung der beteiligten Bauteile und der Vormontage von Bauteilegruppen Maßabweichungen nur im Rahmen zulässiger Toleranzen eingehalten werden können, die sich im günstigsten Falle ausgleichen können, im ungünstigsten Falle aber summieren und zu unzulässig hohen Abweichungen vom vorgegebenen Kontaktabstand führen können. Die Kontakte zur Betätigung der Hupe sind bei Kraftfahrzeugen üblicherweise im Lenkrad untergebracht und um ein vorgegebenes Maß voneinander beabstandet, damit vom fahrbaren Untergrund bzw. von der Antriebsmaschine ausgelöste Schwingungen nicht zu einem ungewollten Hupsignal führen können. Zur Auslösung des Hupsignals muß der Fahrer eine selbsttätig rückstellende Tasteinrichtung drücken, die um mindestens den Kontaktweg relativ zum Lenkrad beweglich, im übrigen aber mit dem Lenkrad verbunden ausgebildet ist. Es versteht sich von selbst, daß der Bewegungsspielraum der Tasteinrichtung nicht beliebig groß gewählt werden kann, weil der konstruktive Aufwand hierfür in vertretbarem Rahmen bleiben muß und weil das Auslösen des Hupsignals nicht durch einen zu langen Reaktionsweg verzögert werden darf. Ist der Bewegungsspielraum der Tasteinrichtung andererseits kleiner als der Kontaktabstand, kann kein Hupsignal ausgelöst werden. Aus all dem ergibt sich, daß nur geringe Abweichungen von einem vorgegebenen Kontaktabstand zugelassen werden können und daß man auf eine Einstellung des Kontaktabstandes bei der Endmontage nicht verzichten kann.

Die US-A-3 069 516 das als nächstliegender Stand der Technik angesehen wird, zeigt eine elektrische Schaltanordnung mit einem Paar elektrischer Kontakte und ein Verfahren zur Einstellung der elektrischen Schaltanordnung auf einen vorbestimmten Kontaktabstand. Ein erster Kontakt ist unverschieblich auf einem beweglichen ersten Bauteil und ein zweiter Kontakt unverschieblich auf einem unbeweglichen zweiten Bauteil angeordnet. Die Einstellung des Kontaktabstands erfolgt, indem eine Fühlerleere, deren Dicke dem gewünschten Kontaktabstand entspricht, zwischen die Kontakte eingeschoben wird. Anschließend wird das erste Bauteil, ein Schnappelement, mit dem darauf befindlichen ersten Kontakt so lange auf das zweite Bauteil zubewegt, bis beide Kontakte an der Fühlerleere anliegen.

Aus der WO 97 42643 A ist ein elektromagnetisches Relais bekannt, bei dem ein vorbestimmter Kontaktabstand zwischen zwei Kontakte eingestellt wird, wobei einer der Kontakte unverschieblich auf einem beweglichen Bauteil gehalten ist. Der den Kontakt haltende Bereich des Bauteils ist plastisch leicht verformbar ausgebildet und wird plastisch verformt, bis der Kontaktabstand einen vorgegebenen Wert erreicht hat.

Mit der Erfindung wird die Einstellung eines Kontaktabstandes ermöglicht die einerseits äußerst zuverlässig ist und andererseits mit möglichst geringem Aufwand durchgeführt werden kann.

Dies wird durch ein Verfahren zur Einstellung einer elektrischen Schaltanordnung mit einem Paar elektrischer Kontakte auf einen vorbestimmten Kontaktabstand gemäß Anspruch 1 sowie durch eine Vorrichtung gemäß Anspruch 11 erreicht.

Dem liegt die Erwägung zugrunde, daß man bei der Vormontage gar nicht erst versucht, einen bestimmten Kontaktabstand anzustreben, sondern allenfalls eine grobe Annäherung, die es erlaubt, den vorgegebenen Kontaktabstand bei der Endmontage mit einem Minimum an Aufwand einstellen zu können. Gemäß einer bevorzugten Ausführungsform ist dazu vorgesehen, daß der eine Kontakt einen Querschnitt in Form eines Vielecks hat, in einer angepaßten Vieleckausnehmung des beweglichen Bauteils axial verschieblich gehalten ist und durch Drehung um seine Längsachse unter plastischer Verformung des Kontaktes und/oder des beweglichen Bauteils in letzterem axial formschlüssig festlegbar ist.

Bei der Montage wird das bewegliche Bauteil aus einer Ruhestellung um den vorgegebenen Kontaktabstand in eine Arbeitsstellung gebracht, danach das Vieleck relativ zum beweglichen Bauteil bis zur Berührung des Gegenkontaktes vorgeschoben und schließlich durch Drehen um die Längsachse im beweglichen Bauteil festgelegt. War das Vieleck bei der Vormontage im beweglichen Bauteil zu weit in Richtung auf den Gegenkontakt eingesteckt, wird es bei der Verstellung des beweglichen Bauteils aus der Ruhestellung in die Arbeitsstellung vom Gegenkontakt selbsttätig relativ zum beweglichen Bauteil in die richtige Stellung zurückgeschoben und kann dann formschlüssig festgelegt werden. Es ist ohne weiteres ersichtlich, daß mit dem zunächst axial verschieblich gehaltenen einen Kontakt nur eine sehr grobe Annäherung an den gewünschten Kontaktabstand erforderlich ist und daß die gewünschte genaue Kontakteinstellung bei der Endmontage leicht durch Drehen des Vielecks relativ zum beweglichen Bauteil erreichbar ist.

Zweckmäßige Weiterbildungen und Abwandlungen des Erfindungsgedankens sind in den Unteransprüchen beschrieben. Weitere Einzelheiten werden anhand der in den Figuren 1 und 2 dargestellten Ausführungsbeispiele näher erläutert. Es zeigen
Fig. 1 eine Ausführungsform mit einem Kontakt in Form eines Vielecks ; und
Fig. 2 eine Ausführungsform eines Kontaktes in Form eines zylindrischen Bauteils mit hakenförmigen Vorsprüngen.

Bei dem Ausbildungsbeispiel gemäß Fig. 1 ist der im Querschnitt sechseckig ausgebildete Kontakt 1 in einer sechseckigen Ausnehmung des Bauteils 2 axial verschieblich gehalten, wobei die Klemmwirkung mindestens so groß sein sollte, daß der Kontakt 1 nicht unbeabsichtigt aus dem Bauteil 2 herausfallen kann. Im rechten Teil der Darstellung von Fig. 1 ist der Kontakt 1 um etwa 30° um seine Längsachse verdreht dargestellt und dadurch relativ zum Bauteil 2 axial formschlüssig festgelegt, wobei man durch entsprechende Materialauswahl dafür sorgen kann, daß eine plastische Verformung am Kontakt 1 und/oder am beweglichen Bauteil 2 stattfindet.

Bei der Ausführungsform gemäß Fig. 2 ist vorgesehen, daß der zweite Kontakt 1' kreiszylindrisch ausgebildet und mit Übermaß in das bewegliche Bauteil 2 eingepreßt ist. Durch weiteres Einpressen relativ zum beweglichen Bauteil 2 ist der Kontakt 1' in der gewünschten Endposition axial verschieblich, kraftschlüssig festlegbar. Bei dieser Ausführüngsform muß die Kontaktvoreinstellung, insbesondere dann, wenn zu einer kombinierten kraft- und formschlüssigen axialen Fixierung am kreiszylindrischen Kontakt 1' noch hakenförmige Vorsprünge 3 vorgesehen sind, so erfolgen, daß der Kontakt 1' relativ zum Bauteil 2 in der Schnittdarstellung weiter nach unten durchgedrückt werden muß. Eine Korrektur des Kontaktabstandes in Gegenrichtung ist dabei nicht möglich.

## Patentansprüche

1. Verfahren zur Einstellung einer elektrischen Schaltanordnung mit einem Paar elektrischer Kontakte auf einen vorbestimmten Kontaktabstand, wobei
ein erster Kontakt (1, 1') auf einem dem ersten Kontakt (1, 1') zugeordneten beweglichen Bauteil (2) und ein zweiter Kontakt auf einem dem zweiten Kontakt zugeordneten Bauteil angeordnet ist,
wenigstens der erste Kontakt (1, 1') relativ zu seinem Bauteil (2) verschiebbar gehalten ist, und
das Verfahren folgende Schritte aufweist:
(i) die Bauteile werden relativ zueinander über den vorbestimmten Kontaktabstand aufeinander zu bewegt;
(ii) der erste Kontakt (1) wird relativ zu seinem zugeordneten Bauteil (2) bis zum physikalischen Kontakt mit dem zweiten Kontakt verschoben; und
(iii) der erste Kontakt (1) wird, während er physikalisch in Kontakt mit dem zweiten Kontakt steht, in Position auf seinem zugeordneten beweglichen Bauteil (2) fixiert.

2. Verfahren nach Anspruch 1, **dadurch gekennzeichnet, daß** der erste Kontakt (1) einen Querschnitt in Form eines Vielecks hat, in einer angepaßten Vieleckausnehmung seines zugeordneten Bauteils (2) axial verschieblich gehalten ist und durch Drehung um seine Längsachse unter plastischer Verformung des Kontaktes (1) und/oder seines zugeordneten Bauteils (2) in letzterem axial formschlüssig festgelegt wird.

3. Verfahren nach Anspruch 2, **dadurch gekennzeichnet, daß** der erste Kontakt (1) einen hexagonalen Querschnitt hat.

4. Verfahren nach Anspruch 1, **dadurch gekennzeichnet, daß** der erste Kontakt (1') kreiszylindrisch ausgebildet und mit Übermaß in das bewegliche Bauteil (2) eingepreßt ist und durch weiteres Einpressen relativ zum beweglichen Bauteil (2) in der gewünschten Endposition axial unverschieblich kraftschlüssig festgelegt wird.

5. Verfahren nach Anspruch 4, **dadurch gekennzeichnet, daß** am Umfang des kreiszylindrischen Kontaktes (1') hakenförmige Vorsprünge (3) ausgebildet sind, mittels derer eine kombinierte kraft- und formschlüssige axiale Fixierung des Kontaktes (1') im beweglichen Bauteil (2) erfolgt.

6. Verfahren nach Anspruch 1, **dadurch gekennzeichnet, daß** der zunächst axial verschieblich gehaltene Kontakt (1) durch Schweißen, Löten oder dergl. im beweglichen Bauteil (2) festgelegt wird.

7. Verfahren nach einem der Ansprüche 2 bis 5, **dadurch gekennzeichnet, daß** eine zusätzliche Festlegung durch Schweißen, Löten oder dergl. angewendet wird.

8. Elektrische Schaltanordnung mit einem Paar elektrischer Kontakte, deren Kontaktabstand zueinander einstellbar ist, bei der
ein erster Kontakt (1) mit einem Querschnitt in Form eines Vielecks in einer angepaßten Vieleckausnehmung eines dem ersten Kontakt (1) zugeordneten beweglichen Bauteils (2) angeordnet ist,
ein zweiter Kontakt auf einem dem zweiten Kontakt zugeordneten Bauteil angeordnet ist,
wenigstens der erste Kontakt (1) relativ zu seinem Bauteil (2) axial verschiebbar gehalten ist,
die Bauteile relativ zueinander über den vorbestimmten Kontaktabstand aufeinander zu bewegbar sind;
der erste Kontakt (1) relativ zu seinem zugeordneten Bauteil (2) bis zum physikalischen Kontakt mit dem zweiten Kontakt axial verschiebbar ist; und
der erste Kontakt (1), während er physikalisch in Kontakt mit dem zweiten Kontakt steht, durch Drehung um seine Längsachse unter plastischer Verformung des Kontaktes (1) und/oder seines beweglichen Bauteils (2) in Position auf seinem zugeordneten beweglichen Bauteil (2) fixierbar ist.

## Claims

1. A method of adjusting an electrical switching arrangement comprising a pair of electrical contacts to a predetermined contact spacing,
a first contact (1, 1') being arranged on a movable component (2) associated to the first contact (1, 1') and a second contact being arranged on a component associated to the second contact,
at least the first contact (1, 1') being mounted so as to be displaceable relative to its component (2), and
the method comprising the following steps:
(i) the components are moved relative to each other across the predetermined contact spacing towards each other;
(ii) the first contact (1) is displaced relative to its associated component (2) into physical contact with the second contact; and
(iii) the first contact (1) is fixed in position on its associated movable component (2) while physically contacting the second contact.

2. The method as set forth in claim 1, **characterized in that** the first contact (1) has a polygonal cross-sectional shape, is mounted so as to be axially shiftable in a matching polygonal recess of its associated component (2) and is axially secured in its associated component (2) with an interlocking fit by being turned about its longitudinal axis, with plastic deformation of the contact (1) and/or of its associated component (2).

3. The method as set forth in claim 2, **characterized in that** the first contact (1) has a hexagonal cross-section.

4. The method as set forth in claim 1, **characterized in that** the first contact (1') is circularly cylindrical and is pressed with an overmeasure into the movable component (2) and is secured in the desired final position with an interlocking fit, so as to be axially non-shiftable, by a further pressing-in relative to the movable component (2).

5. The method as set forth in claim 4, **characterized in that** hook-shaped protuberances (3) are formed at the periphery of the circularly cylindrical contact (1'), by means of which the contact (1') is axially fixed in the movable component (2) with a combined frictional and interlocking fit.

6. The method as set forth in claim 1, **characterized in that** the contact (1), which initially is mounted so as to be axially shiftable, is secured in the movable component (2) by welding, soldering or the like.

7. The method as set forth in any of the claims 2 to 5, **characterized in that** there is used an additional securing by welding, soldering or the like.

8. An electrical switching arrangement comprising a pair of electrical contacts, the mutual contact spacing of which can be adjusted, in which
a first contact (1) having a polygonal cross-sectional shape is arranged in a matched polygonal recess of a movable component (2) associated to the first contact (1),
a second contact is arranged on a component associated to the second contact,
at least the first contact (1) is mounted so as to be axially shiftable relative to its component (2),
the components can be moved relative to each other across the predetermined contact spacing towards each other,
the first contact (1) can be axially displaced relative to its associated component (2) into physical contact with the second contact; and
the first contact (1), while physically contacting the second contact, can be fixed in position on its associated movable component (2) by being turned about its longitudinal axis, with plastic deformation of the contact (1) and/or of its associated movable component (2).

## Revendications

1. Procédé de réglage d'un agencement de commutation avec une paire de contacts électriques avec un espacement de contact prédéterminé, dans lequel
un premier contact (1, 1') est agencé sur un composant (2) mobile associé au premier contact (1, 1') et un deuxième contact est agencé sur un composant mobile associé au deuxième contact,
au moins le premier contact (1, 1') est maintenu déplaçable par rapport à son composant (2), et
le procédé présente les étapes suivantes :
(i) les composants sont déplacés l'un vers l'autre, l'un par rapport à l'autre sur la distance de contact prédéterminée ;
(ii) le premier contact (1) est déplacé par rapport à son composant (2) associé jusqu'à venir en contact physique avec le deuxième contact ; et
(iii) le premier contact (1) est, pendant qu'il est en contact physique avec le deuxième contact, fixé en position sur son composant (2) mobile associé.

2. Procédé selon la revendication 1, **caractérisé en ce que** le premier contact (1) a une section transversale en forme d'un polygone, **en ce qu'**il est maintenu à déplacement axial dans un évidement polygonal adapté de son composant (2) associé et qu'il est fixé axialement par coopération de formes dans son composant (2) mobile associé, par rotation autour de son axe longitudinal, sous déformation plastique du contact (1) et/ou de son composant (2) associé.

3. Procédé selon la revendication 2, **caractérisé en ce que** le premier contact (1) a une section transversale hexagonale.

4. Procédé selon la revendication 1, **caractérisé en ce que** le premier contact (1') est réalisé cylindrique circulaire et **en ce qu'**il est pressé avec surmesure dans le composant (2) mobile, et par une autre pression, il est fixé par rapport au composant (2) mobile dans la position d'extrémité souhaitée, par coopération de formes et de manière à ne pas pouvoir être déplacé axialement.

5. Procédé selon la revendication 4, **caractérisé en ce que** sur la périphérie du contact (1') cylindrique circulaire sont réalisées des saillies (3) en forme de crochets au moyen desquelles a lieu une fixation axiale combinée par coopération de forces et de formes, du contact (1') dans le composant (2) mobile.

6. Procédé selon la revendication 1, **caractérisé en ce que** le contact (1) tout d'abord maintenu à déplacement axial est fixé dans le composant (2) mobile par soudure, brasage ou similaire.

7. Procédé selon l'une des revendications 2 à 5, **caractérisé en ce qu'**on utilise une fixation additionnelle par soudure, brasage ou similaire.

8. Agencement de commutation électrique avec une paire de contacts électriques dont l'écartement de contact l'un par rapport à l'autre peut être réglé, dans lequel
un premier contact (1) avec une section transversale en forme d'un polygone est agencé dans un évidement polygonal adapté d'un composant (2) mobile associé au premier contact (1),
un deuxième contact est agencé sur le composant associé au deuxième contact,
au moins le premier contact (1) est maintenu à déplacement axial par rapport à son composant (2),
les composants sont déplacés l'un vers l'autre, l'un par rapport à l'autre sur l'écartement de contact prédéterminé ;
le premier contact (1) est déplaçable axialement par rapport à son composant (2) associé jusqu'à venir en contact physique avec le deuxième contact ; et
le premier contact (1) est, pendant qu'il est en contact physique avec le deuxième contact, fixé en position sur son composant (2) mobile associé par rotation autour de son axe longitudinal, sous déformation plastique du contact (1) et/ou de son composant (2) associé.
